# FASCICULE DE BREVET EUROPEEN

(11) **EP 1 051 272 B1**
(45) Date de publication et mention de la délivrance du brevet: **25.06.2003**
(21) Numéro de dépôt: 99973265.4
(22) Date de dépôt: 16.11.1999
(51) Int. Cl.: B22D 11/04

(54) **DISPOSITIF POUR LA COULEE CONTINUE EN CHARGE VERTICALE D'UN METAL EN FUSION**
VERTIKAL-STRANGGIESSKOKILLE MIT AUFSATZ
DEVICE FOR CONTINUOUS CASTING IN VERTICAL CHARGE OF A MELTING METAL

(30) Priorité: 08.12.1998 BE 9800881
(43) Date de publication de la demande: 15.11.2000
(73) Titulaire: Centre de Recherches Metallurgiques - Centrum voor de Research in de Metallurgie, 1000 Bruxelles (BE)
(72) Inventeur: COURBE, Pierre, B-4900 Spa (BE)
(74) Mandataire: Van Malderen, Joelle
(86) Numéro de dépôt international: BE9900148
(87) Numéro de publication internationale: WO00033991

(56) Documents cités:
- FR-A- 2 690 099
- FR-A- 2 747 060
- FR-A- 2 747 061
- US-A- 3 381 741

## Description

### Domaine technique

La présente invention concerne un dispositif pour la coulée continue d'un métal en fusion, en particulier dans le contexte de la coulée continue en charge verticale de produits plats en acier.

### Etat de la technique.

La coulée continue est une technique largement répandue, qui permet de couler l'acier directement d'un récipient de coulée dans une lingotière sans fond, de laquelle il est extrait sous la forme d'un brin continu partiellement solidifié. Le récipient de coulée est habituellement une poche de coulée ou un panier répartiteur; pour simplifier, on se référera ici, d'une manière générique, à un panier répartiteur.

Dans la pratique courante, le fond du panier répartiteur est percé d'un trou avec lequel coopère un organe d'obturation de type connu. Sous le fond du panier et coaxialement au trou de coulée est fixée une busette de coulée, qui plonge librement dans la partie supérieure de la lingotière proprement dite. Cette lingotière est en cuivre et est refroidie à l'eau. De plus, la lingotière est habituellement animée d'un mouvement d'oscillation dans son sens longitudinal, d'une amplitude de quelques millimètres, destiné à empêcher le collage de l'acier à ses parois.

En fonctionnement, le métal liquide s'écoulant du panier répartiteur dans la lingotière via une busette réfractaire, immergée ou non sous le niveau d'acier liquide ou ménisque, situé dans la partie supérieure de la lingotière, crée des turbulences au niveau de la surface libre d'acier sous forme de boucles de recirculation ou de vagues au ménisque. En outre, on constate en pratique qu'il est très difficile de maintenir un niveau rigoureusement constant de l'acier dans la lingotière, principalement lorsque le débit d'acier est élevé et que la lingotière est de petite section. L'association du phénomène précédent avec le fait que la solidification de l'acier est amorcée au niveau du ménisque, c'est-à-dire au contact de la paroi de la lingotière en cuivre, a pour conséquence l'apparition de défauts de surface sur les produits coulés.

Ce problème de qualité de surface est particulièrement aigu en coulée continue de produits plats, par exemple tels que des brames, car bon nombre de produits coulés dans ces formats sont destinés à des applications dites "nobles" telles que les tôles pour carrosseries ou pour boîtes à boissons et exigent un produit coulé de base exempt de défauts de surface.

Depuis de nombreuses années, des travaux ont été menés afin de remédier aux problèmes précités et la solution la plus intéressante, mise en oeuvre actuellement dans un stade de développement préindustriel pour la coulée de produits longs ou billettes, consiste à dissocier la zone du ménisque de la zone de première solidification. On a constaté qu'on remédie à la majorité des défauts de surface sur le produit obtenu en coulée continue en évitant que le ménisque ne s'établisse dans la même région que celle où commence la solidification de la peau dudit produit. Pour ce faire, on prolonge la lingotière en cuivre vers le haut par un élément, appelé rehausse, constitué d'une matière réfractaire et positionné au-dessus de ladite lingotière de telle sorte que le niveau d'acier liquide, ou ménisque, soit situé dans la rehausse précitée en réfractaire et non plus dans la lingotière en cuivre proprement dite. L'acier demeure donc à l'état liquide au contact des réfractaires constitutifs de la rehausse et commence à se solidifier seulement lorsqu'il arrive au contact de la lingotière métallique formée de cuivre sise en dessous de la rehausse. Cette dernière méthode de coulée continue d'acier avec une rehausse en réfractaire disposée au-dessus de la lingotière en cuivre est appelée coulée continue en charge.

Dans le contexte précité, la majorité des travaux de recherche / développement sont directement inspirés de la technique de coulée continue en charge horizontale et ont pour caractéristique que les dimensions internes de la rehausse réfractaire sont inférieures aux dimensions internes de la lingotière au-dessus de laquelle elles sont positionnées, avec pour résultat que les parois de la rehausse ne peuvent pas être disposées dans le prolongement des parois de la lingotière.

Par ailleurs, une autre technologie de coulée continue en charge verticale, qui a été développée récemment, utilise des rehausses en réfractaire dont les parois internes sont disposées en alignement parfait, aux jeux d'assemblages mécaniques près, avec les parois internes de la lingotière de coulée continue verticale sur laquelle elle est positionnée comme décrit par exemple dans les brevets français FR 2 747 060 et FR 2 747 061. De cette manière, on évite les défauts typiques présents en coulée continue en charge horizontale tels que les "cold shuts" qui sont imputables à des solidifications parasites sur la face des réfractaires qui est perpendiculaire à l'axe de coulée et qui apparaissaient aussi en coulée continue en charge verticale du fait de la transposition de la technique de rehausse de l'horizontal vers le vertical, c'est-à-dire sans alignement de la face intérieure de la lingotière avec la face intérieure de la rehausse ou du joint s'il en existe un entre la rehausse et la lingotière.

La technique de coulée continue en charge verticale précitée, avec une rehausse aux mêmes dimensions internes que celles de la lingotière de coulée continue, peut être définie par les éléments suivants:
- une rehausse qui est construite de manière à ce que ses parois intérieures soient en alignement parfait avec les parois internes de la lingotière;
- ladite rehausse réfractaire est positionnée au-dessus de la lingotière de coulée continue et fait office de "réservoir d'acier liquide", la rehausse en question devant répondre principalement à des critères de résistance au choc thermique;
- la présence d'un élément réfractaire, dit "de jonction", placé entre ladite rehausse et la lingotière de coulée continue, ledit élément de jonction étant positionné juste au-dessus de ladite lingotière et devant satisfaire à certains critères de conductibilité et diffusivité thermique, de résistance au choc thermique, de résistance à l'usure mécanique (contact avec l'acier solidifié) et chimique (contact avec l'acier liquide) et d'usinabilité acceptable pour sa mise à forme; ledit réfractaire étant généralement monobloc et obligatoirement précontraint par frettage à chaud dans un cadre métallique afin d'augmenter sa résistance à la fissuration au cours de sa montée en régime thermique en début de coulée;
- une injection d'argon est réalisée entre la lingotière de coulée continue en cuivre et l'élément de jonction afin d'éviter l'apparition de solidifications parasites d'acier sur le bas des réfractaires.

Les essais de mise en pratique industrielle des développements techniques précités ont été principalement appliqués dans la coulée continue en charge verticale de produits s'apparentant au format billettes, à savoir de petites dimensions (200 x 200 mm maximum) et de sections symétriques (carrés ou ronds), et ce au moyen de lingotières tubulaires formées en général d'une seule pièce.

Une extension des développements précités vers la coulée continue en charge verticale de produits plats, communément appelés brames, a fait apparaître un certain nombre de problèmes au niveau de la construction même de la lingotière avec rehausse. Concrètement, c'est la réalisation pratique de l'élément de jonction en réfractaire placé directement en contact avec le bord supérieur de la lingotière en cuivre qui semble poser un problème majeur dans sa réalisation en pratique industrielle.
Les difficultés pratiques précitées sont liées au fait qu'il existe des différences importantes au niveau de la construction entre les lingotières pour billettes et celles utilisées pour les brames ou produits plats.
En effet, les lingotières pour brames sont, par opposition aux lingotières pour billettes, caractérisées par de grandes dimensions, par exemple 200 x 2400 mm2, par des sections rectangulaires dont le rapport du grand côté par rapport au petit côté est supérieur à 2, et par un assemblage en 4 plaques qui sont pressées mécaniquement au contact les unes des autres, les 2 petites faces étant prises en sandwich entre les deux grandes faces.
Dans ce contexte, les caractéristiques dimensionnelles précitées des lingotières de coulée continue en charge verticale de brames ne permettent plus d'utiliser, pour l'élaboration de l'élément de jonction, la technologie définie dans le cas de la coulée continue en charge verticale dans le format billettes. Vu la configuration des composants, on ne peut plus procéder à un frettage à chaud dans un cadre métallique pour solidariser des réfractaires monoblocs, technique permettant d'augmenter la résistance à la fissuration dudit élément de jonction au cours de sa montée en régime thermique en début de coulée.

### Présentation de l'invention

Le dispositif de la présente invention a pour avantage que sa mise en oeuvre dans le contexte de la coulée continue en charge verticale de brames permet:
- d'éviter la fissuration du réfractaire constitutif de l'élément de jonction lors du choc thermique de début de coulée;
- d'assurer un bon alignement dudit élément de jonction sur les parois de la lingotière;
- de garantir le maintien en bonne place dudit élément de jonction durant toute la coulée;
- d'utiliser un minimum de matière afin de limiter le coût d'élaboration dudit élément de jonction.

Le dispositif explicité ci-dessous assure les avantages précités et de ce fait apporte une solution à la coulée continue en charge verticale de brames avec une rehausse de mêmes dimensions intérieures que la lingotière en cuivre, tel que décrit dans le brevet français FR 2 747 060, sur lequel est basé le préambule des revendications jointes.

Conformément à la présente invention, un dispositif pour la coulée continue en charge verticale d'un métal en fusion sous forme de brames, mettant en oeuvre une lingotière en cuivre qui est prolongée par une rehausse constituée d'une matière réfractaire, ladite rehausse étant positionnée au-dessus de ladite lingotière de telle sorte que le niveau d'acier liquide, ou ménisque, soit situé lors de l'opération de coulée continue dans la rehausse précitée en réfractaire et non plus dans la lingotière en cuivre proprement dite, un élément de jonction en réfractaire étant disposé entre ladite lingotière en cuivre et la rehausse en réfractaire précitée, et ledit élément de jonction étant constitué d'au moins quatre éléments allongés, appelés ci-après barreaux, lesdits éléments étant positionnés de telle sorte que leur assemblage définisse un élément de jonction de forme intérieure identique à celle de la lingotière et dont les faces intérieures sont le prolongement des faces intérieures correspondantes de la lingotière et en ce que le produit de la largeur du barreau au cube multipliée par la hauteur dudit barreau et divisé par la longueur au cube dudit barreau est inférieur ou égal à 0,025 mm, c'est-à-dire (l³ * h * L⁻³) > = 0,025 mm avec h représentant la hauteur qui est la dimension de la section du barreau qui est sensiblement parallèle au sens de progression de la brame, l représentant la largeur qui est la dimension de la section du barreau qui est sensiblement perpendiculaire au sens de progression de la brame et L étant la longueur du barreau, toutes ces dimensions étant exprimées en mm.

Suivant une modalité de réalisation préférentielle du dispositif de la présente invention, un barreau peut être composé d'au moins deux éléments disposés longitudinalement bout à bout.

Suivant une modalité de réalisation du dispositif de la présente invention, les barreaux ont pour surface enveloppe une forme parallélépipèdique et la section d'un barreau présente un rapport de la hauteur sur la largeur compris entre 0,3 et 2,0.

Dans le cadre de la fonction de liaison entre la lingotière et la rehausse qui est dévolue à l'élément de jonction composé de barreaux, une section de chaque barreau est préférentiellement choisie de telle sorte qu'elle présente un rapport hauteur sur largeur proche de 0,5 et ce afin d'optimiser la faculté de résistance au choc thermique. En effet, la hauteur d'une part, ne doit pas être trop faible afin que la peau solidifiée de la brame qui "remonte" par rapport à la lingotière au cours du cycle d'oscillation, n'endommage pas le réfractaire supérieur faisant partie de la rehausse qui est mécaniquement moins résistant que l'élément de jonction, et d'autre part, ladite hauteur ne doit pas être trop élevée afin de ne pas représenter un coût exagéré en matière réfractaire consommée pour la réalisation dudit élément de jonction.

Suivant une autre modalité de réalisation du dispositif de la présente invention, chaque barreau est appuyé contre une butée arrière qui a pour fonction de le positionner dans un alignement parfait, aux jeux de montage mécanique près, avec la face de la lingotière dont il est le prolongement et d'éviter que le barreau ne soit repoussé en arrière par la brame.

Suivant encore une autre modalité de réalisation du dispositif de la présente invention, chaque barreau est usiné, par exemple pourvu d'une rainure d'accrochage, pour recevoir une clame de maintien, celle-ci assurant la double fonction d'une part, de presser verticalement le barreau pour qu'il reste en contact avec le bord supérieur de la lingotière au cours du mouvement d'oscillation de cette dernière, et d'autre part, d'éviter que le barreau ne s'écarte de l'alignement de la face de la lingotière qu'il prolonge en se déplaçant vers le centre de la brame, éventuellement ne tombe dans l'acier au cours du démarrage de l'opération de coulée continue.

Un autre aspect non négligeable est lié aux conditions de travail dudit élément de jonction. En effet, étant donné que le coefficient de dilatation thermique des matériaux réfractaires utilisés pour réaliser l'élément de jonction est voisin de 4 x 10-6 K-1 et que la température de travail est proche de 1000 °C, la dilatation longitudinale d'un barreau sur une face d'une lingotière à brames de 2 m de long sera proche de 8 mm. Il convient donc de laisser à chaque barreau la liberté de se dilater et pour ce faire, on peut utiliser les moyens mentionnés ci-dessous.

Suivant une modalité de mise en oeuvre préférentielle du dispositif de la présente invention en vue de permettre la dilatation des barreaux, on enduit d'un fin film de nitrure de bore (BN) la face supérieure de la lingotière en cuivre sur laquelle vient s'appuyer l'élément de jonction formé de barreaux.

Suivant une autre modalité de mise en oeuvre préférentielle du dispositif de la présente invention en vue de permettre la dilatation des barreaux, on interpose une mince couche de papier graphite entre la clame de maintien et la face supérieure du barreau sur lequel la clame agit.

Suivant encore une autre modalité de mise en oeuvre préférentielle du dispositif de la présente invention en vue de permettre la dilatation des barreaux, on dispose des moyens pour que les différents barreaux restent en contact les uns avec les autres et ce indépendamment de la température de travail à laquelle ils sont; préférentiellement lesdits moyens exercent une pression selon l'axe longitudinal des différents barreaux juxtaposés le long d'une face de la lingotière de manière à garder en contact les différents barreaux, effet obtenu, par exemple, au moyen de ressorts comprimés.

Suivant une modalité de mise en oeuvre préférentielle du dispositif de la présente invention, on utilise comme matière pour réaliser un barreau une céramique technique, préférentiellement ladite céramique technique est du SiAlON + BN (SiAlON = oxynitrure d'aluminium et de silicium; BN = nitrure de bore).

Suivant une autre modalité de mise en oeuvre préférentielle du dispositif de la présente invention, on utilise comme matière pour réaliser un barreau une alumine à liant SiAlON à grains fins (< 0,1 mm).

D'autres particularités et avantages de la présente invention sont indiqués dans la description détaillée d'un exemple de réalisation pratique qui va suivre. Cette description est illustrée par la Figure 1 annexée, celle-ci étant une représentation schématique, sans échelle particulière, dans laquelle on n'a reproduit que les éléments nécessaires à la compréhension de l'invention. De plus, pour mettre mieux en évidence les caractéristiques dimensionnelles des barreaux ainsi que leur positionnement les uns vis-à-vis des autres, d'une part, on a omis volontairement de dessiner certains éléments, et d'autre part, on a représenté l'élément de jonction en dissociant certains barreaux.

La Figure 1 est une vue en perspective représentant schématiquement un élément de jonction formé de barreaux disposé entre une lingotière (1) de coulée continue de brames et une rehausse (2) dans le cadre du procédé de coulée continue avec rehausse de sorte que le niveau d'acier liquide ou ménisque (S) soit situé dans la rehausse (2), tant ladite lingotière (1) que la rehausse (2) étant simplement esquissées en traits interrompus en vue d'indiquer leurs positions relatives par rapport à l'élément de jonction, sans compliquer et surcharger la figure 1.

L'élément de jonction est formé des barreaux (3), (4), (5), (6), (7) et (8) qui sont disposés au-dessus de la lingotière (5). Lesdits barreaux sont maintenus en place respectivement par des clames (9), (10), (11) qui prennent appui dans les rainures (R) usinées dans les différents barreaux, les autres clames n'ayant pas été représentées dans un but de simplification et de meilleure compréhension du dessin. En outre, on a aussi représenté seulement deux éléments (12) et (13) servant à l'accrochage des clames de maintien (9) et (11), et aussi au maintien des barreaux pour empêcher tant un mouvement vers le milieu de la brame qu'en sens inverse, les autres éléments de même type étant aussi omis dans un but de simplification et de meilleure compréhension du dessin.

Le dispositif de misé en oeuvre de l'invention permet donc d'obtenir par une opération de coulée continue en charge verticale des brames en acier qui présentent un excellent état de surface et une très bonne santé interne, satisfaisant de la sorte aux critères nécessaires pour les applications nobles telles que les tôles de carrosseries et les boîtes de boissons.

## Revendications

1. Dispositif pour la coulée continue en charge verticale d'un métal en fusion sous forme de brames, mettant en oeuvre une lingotière (1) en cuivre qui est prolongée par une rehausse (2) constituée d'une matière réfractaire, ladite rehausse (2) étant positionnée au-dessus de ladite lingotière (1) de telle sorte que le niveau d'acier liquide, ou ménisque (S), soit situé lors de l'opération de coulée continue dans la rehausse (2) précitée en réfractaire et non plus dans la lingotière (1) en cuivre proprement dite, comportant un élément de jonction en réfractaire de forme intérieure identique à celle de la lingotière et dont les faces intérieures sont le prolongement des faces intérieures correspondantes de la lingotière, disposé entre ladite lingotière (1) en cuivre et la rehausse (2) en réfractaire précitée, **caractérisé en ce que** ledit élément de jonction est constitué d'au moins quatre éléments allongés (3), (4), (5), (6), (7), (8), appelés ci-après barreaux, lesdits éiéments étant positionnés de telle sorte que leur assemblage définisse ledit élément de jonction et **en ce que** le produit de la largeur du barreau au cube multipliée par la hauteur dudit barreau et divisé par la longueur au cube dudit barreau est inférieur ou égal à 0,025 mm, c'est-à-dire (l³ * h * L⁻³) > = 0,025 mm avec h représentant la hauteur qui est la dimension de la section du barreau qui est sensiblement parallèle au sens de progression de la brame, I représentant la largeur qui est la dimension de la section du barreau qui est sensiblement perpendiculaire au sens de progression de la brame et L étant la longueur du barreau, toutes ces dimensions étant exprimées en mm.

2. Dispositif suivant la revendication 1, **caractérisé en ce qu'**un barreau peut être composé d'au moins deux éléments disposés longitudinalement bout à bout.

3. Dispositif suivant les revendications 1 ou 2, **caractérisé en ce que** les barreaux ont pour surface enveloppe une forme parallélépipèdique et **en ce que** la section d'un barreau présente un rapport de la hauteur sur la largeur compris entre 0,3 et 2,0.

4. Dispositif suivant l'une ou l'autre des revendications 1 à 3, **caractérisé en ce que** chaque barreau (4), (6), est appuyé contre une butée arrière (12), (13), qui a pour fonction de le positionner dans un alignement parfait, aux jeux de montage mécanique près, avec la face de la lingotière dont il est le prolongement et d'éviter que le barreau ne soit repoussé en arrière par la brame.

5. Dispositif suivant une ou plusieurs des revendications 1 à 4, **caractérisé en ce que** chaque barreau (4) est usiné (R) pour recevoir une clame de maintien (9), celle-ci assurant la double fonction d'une part, de presser verticalement le barreau pour qu'il reste en contact avec le bord supérieur de la lingotière au cours du mouvement d'oscillation de cette dernière, et d'autre part, d'éviter que le barreau ne s'écarte de l'alignement de la face de la lingotière qu'il prolonge en se déplaçant vers le centre de la brame, éventuellement ne tombe dans l'acier au cours du démarrage de l'opération de coulée continue.

6. Dispositif suivant une ou plusieurs des revendications 1 à 5, en vue de permettre la dilatation des barreaux, **caractérisé en ce qu'**on enduit d'un fin film de nitrure de bore (BN) la face supérieure de la lingotière en cuivre sur laquelle vient s'appuyer l'élément de jonction formé de barreaux.

7. Dispositif suivant une ou plusieurs des revendications 1 à 5, en vue de permettre la dilatation des barreaux, **caractérisé en ce qu'**on interpose une mince couche de papier graphite entre la clame de maintien et la face supérieure du barreau sur lequel la clame agit.

8. Dispositif suivant une ou plusieurs des revendications 1 à 7, en vue de permettre la dilatation des barreaux, **caractérisé en ce qu'**on dispose des moyens pour que les différents barreaux restent en contact les uns avec les autres et ce indépendamment de la température de travail à laquelle ils sont.

9. Dispositif suivant la revendication 8, **caractérisé en ce que** lesdits moyens exercent une pression selon l'axe longitudinal des différents barreaux juxtaposés le long d'une face de la lingotière de manière à garder en contact les différents barreaux.

10. Dispositif suivant la revendication 9, **caractérisé en ce que** lesdits moyens exerçant une pression selon l'axe longitudinal des différents barreaux sont des ressorts comprimés.

11. Dispositif suivant une ou plusieurs des revendications 1 à 10, **caractérisé en ce qu'**on utilise comme matière pour réaliser un barreau une céramique technique.

12. Dispositif suivant la revendication 11, **caractérisé en ce que** la céramique technique est du SiAlON + BN (SiAlON = oxynitrure d'aluminium et de silicium; BN = nitrure de bore).

13. Dispositif suivant une ou plusieurs des revendications 1 à 10, **caractérisé en ce qu'**on utilise comme matière pour réaliser un barreau une alumine à liant SiAlON à grains fins (< 0,1 mm).

## Patentansprüche

1. Vorrichtung zum senkrechten Stranggießen einer Metallschmelze in Brammenform im Gießkopf-Verfahren, bestehend aus einer Kupferkokille (1), die durch einen Aufsetzrahmen (2) aus feuerfestem Material verlängert ist, wobei dieser Aufsetzrahmen (2) so über der Kokille (1) angeordnet ist, dass der Stahlschmelzespiegel, oder Gießspiegel (S) sich während des Stranggießprozesses im vorgenannten feuerfesten Aufsetzrahmen (2) und nicht in der eigentlichen Kupferkokille (1) befindet, mit einem feuerfesten Verbindungselement, dessen innere Form der Form der Kokille entspricht und dessen Innenseiten die Verlängerung der entsprechenden Innenseiten der Kokille bilden und das zwischen dieser Kupferkokille (1) und dem vorgenannten feuerfesten Aufsetzrahmen angeordnet ist, **dadurch gekennzeichnet, dass** dieses Verbindungselement aus mindestens vier länglichen Elementen (3), (4), (5), (6), (7), (8), besteht, die nachfolgend als Stäbe bezeichnet werden, wobei diese Elemente so angeordnet sind, dass durch ihr Zusammenfügen besagtes Verbindungselement entsteht, und dadurch, dass das Produkt aus der Breite des Stabes hoch drei mal der Höhe dieses Stabes, geteilt durch die Länge hoch drei dieses Stabes kleiner oder gleich 0,025 mm ist, das heißt (B³ * H * L⁻³) > = 0,025 mm, wobei H die Höhe ist, die dem Maß des zum Strangverlauf der Bramme ungefähr parallelen Querschnitts des Stabes entspricht, B die Breite ist, die dem Maß des zum Strangverlauf der Bramme ungefähr senkrecht stehenden Querschnitts des Stabes entspricht und L die Länge des Stabes ist; alle Maße werden in mm ausgedruckt.

2. Vorrichtung nach Anspruch 1, **dadurch gekennzeichnet, dass** ein Stab aus mindestens zwei Elementen bestehen kann, die in Längsrichtung auf Stoß angeordnet sind.

3. Vorrichtung nach Anspruch 1 oder 2, **dadurch gekennzeichnet, dass** die Form der Außenfläche der Stäbe ein Parallelepiped ist und dass der Querschnitt eines Stabes ein Verhältnis der Höhe zur Breite zwischen 0,3 und 2,0 aufweist.

4. Vorrichtung nach einem der Ansprüche 1 bis 3, **dadurch gekennzeichnet, dass** jeder Stab (4), (6), gegen einen rückseitigen Anschlag (12), (13) gedrückt wird, der dazu dient, die Stäbe so anzuordnen, dass sie einwandfrei, mit normalen mechanischen Einbautoleranzen, zur Kokillenfläche ausgerichtet sind, deren Verlängerung sie darstellen, und zu verhindern, dass der Stab durch die Bramme zurückgedrückt wird.

5. Vorrichtung nach einem oder mehreren der Ansprüche 1 bis 4, **dadurch gekennzeichnet, dass** jeder Stab (4) so bearbeitet (R) ist, dass er eine Halteklaue (9) aufnehmen kann, die eine doppelte Funktion hat, nämlich einerseits den Stab in senkrechter Richtung herunterzudrücken, damit er auf dem oberen Rand der Kokille während der oszillierenden Bewegung derselben anliegen bleibt, und andererseits zu verhindern, dass der Stab nicht von der Ausrichtung in Bezug auf die Kokillenfläche, deren Verlängerung er bildet, abweicht und sich in Richtung Brammenmitte schiebt, möglicherweise sogar während des Startvorgangs des Stranggießprozesses in die Schmelze fällt.

6. Vorrichtung nach einem oder mehreren der Ansprüche 1 bis 5, für eine mögliche Ausdehnung der Stäbe, **dadurch gekennzeichnet, dass** die Oberseite der Kupferkokille, auf der das aus Stäben geformte Verbindungselement aufliegt, mit einer dünnen Bornitrid(BN)-Schicht überzogen wird.

7. Vorrichtung nach einem oder mehreren der Ansprüche 1 bis 5, für eine mögliche Ausdehnung der Stäbe, **dadurch gekennzeichnet, dass** zwischen die Halteklaue und die Oberseite des Stabes, auf den die Klaue wirkt, eine dünne Lage Graphitpapier gelegt wird.

8. Vorrichtung nach einem oder mehreren der Ansprüche 1 bis 7, für eine mögliche Ausdehnung der Stäbe, **dadurch gekennzeichnet, dass** Mittel vorgesehen werden, damit die einzelnen Stäbe unabhängig von ihrer Arbeitstemperatur aneinander anliegen bleiben.

9. Vorrichtung nach Anspruch 8, **dadurch gekennzeichnet, dass** diese Mittel einen Druck entlang der Längsachse der einzelnen, entlang der Fläche einer Kokille aneinandergefügten Stäbe ausüben, so dass die einzelnen Stäbe aneinander anliegen bleiben.

10. Vorrichtung nach Anspruch 9, **dadurch gekennzeichnet, dass** diese Mittel, die einen Druck entlang der Längsachse der einzelnen Stäbe ausüben, Druckfedern sind.

11. Vorrichtung nach einem oder mehreren der Ansprüche 1 bis 10, **dadurch gekennzeichnet, dass** die Stäbe aus technischer Keramik gefertigt werden.

12. Vorrichtung nach Anspruch 11, **dadurch gekennzeichnet, dass** die technische Keramik Sialon + BN ist (Sialon = Aluminium-Silizium-Oxynitrid, BN = Bornitrid).

13. Vorrichtung nach einem oder mehreren der Ansprüche 1 bis 10, **dadurch gekennzeichnet, dass** als Material zur Herstellung der Stäbe feinkörniges (< 0,1 mm) Aluminiumoxid mit Bindemittel Sialon verwendet wird.

## Claims

1. Device for the continuous casting in vertical charge of a smelted metal in the form of slabs, using a copper ingot mould (1) which is extended by a preheater (2) made of a refractory material, said preheater (2) being positioned above said ingot mould (1) in such a way that the level of liquid steel, or meniscus (S), is no longer located in the actual copper ingot mould (1) during the continuous casting operation but in the aforementioned refractory preheater (2), comprising a refractory junction element, the internal shape of which is identical to that of the ingot mould and the internal faces of which are the extension of the corresponding internal faces of the ingot mould, placed between said copper ingot mould (1) and the aforementioned refractory preheater (2), **characterised in that** said junction element consists of at least four elongated elements (3), (4), (5), (6), (7), (8), hereinafter called bars, said elements being positioned in such a way that their assembly defines said junction element, and **in that** the product of the cube of the bar width multiplied by the height of said bar and divided by the cube of the length of said bar is less than or equal to 0.025 mm, i.e. (l³ * h * L⁻³) > = 0.025 mm, wherein h represents the height, i. e. the dimension of the cross section of the bar which is approximately parallel to the advance direction of the slab, 1 represents the width, i. e. the dimension of the cross section of the bar which is approximately perpendicular to the advance direction of the slab, and L is the length of the bar, all these dimensions being expressed in mm.

2. Device according to Claim 1, **characterised in that** a bar may be composed of at least two elements longitudinally placed end to end.

3. Device according to Claim 1 or 2, **characterised in that** the bars have a parallelepiped shape as outer surface and **in that** the cross section of a bar has a height-to-width ratio of between 0.3 and 2.0.

4. Device according to any one of Claims 1 to 3, **characterised in that** each bar (4), (6) is pressed against a rear stop (12), (13), the function of which is to perfectly align the bar, within the mechanical assembly clearances, with that face of the ingot mould of which it is the extension and to prevent the bar from being pushed rearward by the slab.

5. Device according to one or more of Claims 1 to 4, **characterised in that** each bar (4) is machined (R) in order to accommodate a maintaining clamping claw (9), the latter providing the dual function, on the one hand, of vertically pressing the bar, so that it remains in contact with the upper edge of the ingot mould during the oscillatory motion of the latter and, on the other hand, of preventing the bar from moving out of alignment with that face of the ingot mould which it extends, by moving toward the centre of the slab, and possibly from dropping into the steel at the start of the continuous casting operation.

6. Device according to one or more of Claims 1 to 5, with a view to allow the bars to expand, **characterised in that** a thin film of boron nitride (BN) is coated onto the upper face of the copper ingot mould on which the junction element formed by bars bears.

7. Device according to one or more of Claims 1 to 5, with a view to allow the bars to expand, **characterised in that** a thin layer of graphite paper is interposed between the holdfast and the upper face of the bar on which the holdfast acts.

8. Device according to one or more of Claims 1 to 7, with a view to allow the bars to expand, **characterised in that** means are used to ensure that the various bars remain in contact with one another, independently of the working temperature at which they are.

9. Device according to Claim 8, **characterised in that** said means exert pressure in the direction of the longitudinal axis of the various bars juxtaposed along one face of the ingot mould so as to keep the various bars in contact.

10. Device according to Claim 9, **characterised in that** said means exerting pressure in the direction of the longitudinal axis of the various bars are compressed springs.

11. Device according to one or more of Claims 1 to 10, **characterised in that** a high-performance ceramic is used as material for producing a bar.

12. Device according to Claim 11, **characterised in that** the high-performance ceramic is SiAlON + BN (SiAlON = silicon aluminium oxynitride; BN = boron nitride).

13. Device according to one or more of Claims 1 to 10, **characterised in that** an alumina with a SiAlON binder having fine grains (< 0.1 mm) is used as material for producing a bar.
